# EUROPÄISCHE PATENTSCHRIFT

(11) **EP 0 119 417 B1**
(45) Veröffentlichungstag und Bekanntmachung des Hinweises auf die Patenterteilung: **02.05.1990**
(21) Anmeldenummer: 84101027.5
(22) Anmeldetag: 02.02.1984
(51) Int. Cl.: H02G 3/04

(54) **Montageelement für Kabelführungskanäle**
Mounting element for a cable conduit
Elément de montage pour canalisations de câbles

(30) Priorität: 18.02.1983 DE 3305602
(43) Veröffentlichungstag der Anmeldung: 26.09.1984
(73) Patentinhaber: TEHALIT Kunststoffwerk GmbH, D-6751 Heltersberg/Pfalz (DE)
(72) Erfinder: Pollak, Gottfried, Dipl.-Ing., D-6757 Waldfischbach-Burgalben (DE)
(74) Vertreter: Patentanwälte Möll und Bitterich

(56) Entgegenhaltungen:
- DE-B- 1 276 153
- GB-A- 2 065 988

## Beschreibung

Die Erfindung betrifft ein Montageelement für Kabelführungskanäle aus Kunststoff gemäß dem Oberbegriff des Patentanspruchs 1.

Ein derartiges Montageelement für Kabelführungskanäle ist bekannt aus der GB-A-2 065 988. Es besteht aus einem kubischen Gehäuse. Zur Befestigung im Kabelkanal ist eine Befestigungsplatte vorgesehen, die durch Stanzen und Prägen aus Metall oder dergleichen hergestellt ist. Die Befestigungsplatte besteht aus zwei Teilen, die entlang einer Mittellinie faltbar sind. Im Bereich der Mittellinie sind an beiden Teilen Vorsprünge vorgesehen, die in die Nut des Kabelführungskanals eingeführt werden. Werden die beiden Teile der Befestigungsplatte auseinandergefaltet, legen sich die Vorsprünge gegen die Wandungen der Nuten an. Die Befestigungsplatte wird in ihrer ausgebreiteten, flachen Position gehalten durch das aufgesetzte Gehäuse.

Ein Nachteil dieses bekannten Elementes ist, daß es aus zwei Teilen besteht. Eine Veränderung seiner Position im Kabelführungskanal ist nur möglich nach Abnehmen des Gehäuses, welches seinerseits die elektrischen Installationsgeräte trägt.

Ein weiteres Montageelement für Kabelführungskanäle zeigt das DE-GM 1 979 323. Es handelt sich hier um ein gebogenes Blechteil, welches mit Hilfe von Schrauben und Gleitmuttern in den Nuten des Kabelführungskanals befestigt wird. Die Gleitmuttern müssen einzeln in die Nuten eingefädelt und an die richtige Stelle geschoben werden, was bei langen Kabelführungskanälen unter Umständen sehr umständlich sein kann. Außerdem ist die Verwendung von drei gesonderten Teilen wenig montagefreundlich.

Ein beiden Montageelementen gemeinsamer Nachteil besteht darin, daß es nicht möglich ist, die Unterteilung des Kabelführungskanals mit Hilfe von Trennwänden im Bereich der Montageelemente aufrecht zu erhalten.

Der vorliegenden Erfindung liegt die Aufgabe zugrunde, ein Montageelement der eingangs genannten Art anzugeben, welches an jeder beliebigen Stelle des Kabelführungskanals befestigt und wieder gelöst werden kann, ohne daß geschraubt oder seitlich geschoben werden muß, und welches hohe Kräfte bzw. Gewichte sicher und ohne die Gefahr von Beschädigungen auf den Kabelführungskanal zu übertragen ermöglicht.

Diese Aufgabe wird gelöst durch die kennzeichnenden Merkmale des Patentanspruchs 1.

Das erfindungsgemäße Montageelement besteht aus zwei vorzugsweise aus Kunststoff bestehenden Teilen, einem Bodenteil, welches im wesentlichen aus einer flachen Wanne und einem angeformten Gehäuseteil besteht, und einem Deckelteil, welches die Wanne verschließt. Meist wird das Deckelteil durch den Boden eines Schaltergehäuses, eines Sicherungsgehäuses usw. gebildet. Wesentlich ist, daß das Montageelement so flach wie möglich gebaut wird, um den Platz für die mittels des Montageelements im Kabelführungskanal zu montierenden Bauteile nicht zu beschränken.

Von wesentlicher Bedeutung für die vorliegende Erfindung ist die Befestigung des Montageelements mit Hilfe der zwei Reihen von Klauen, die - angetrieben durch den Exzenter - gespreizt und geschlossen und durch die Wirkung der Raumnocken an das Bodenteil herangezogen oder vom Bodenteil wegbewegt werden können. Diese Klauen greifen hinter beide Schenkel der längsverlaufenden Nut gleichzeitig und übertragen auf diese Weise die Kräfte gleichmäßiger.

Eine weitere Verringerung der punktuellen Belastung ergibt sich aus den an der Längsseite des Bodenteils angeordneten Stützfüßen, die einen Teil der Kräfte direkt auf die Montagewand des Kabeiführungskanais übertragen, so daß die Nut nicht alle Kräfte alleine aufnehmen muß.

Gemäß einer vorteilhaften Weiterbildung haben die Klauen in dem Bereich, in dem sie mit der Nut in Verbindung kommen, Amboßform. Dadurch gelingt es, die tragende Fläche der Klauen möglichst groß werden zu lassen, ohne daß sich die Klauen bei der Bewegung gegenseitig behindern.

Gemäß einer weiteren vorteilhaften Weiterbildung besitzt das Deckelteil eine zum Längsschlitz hinzeigende Längsnase. Diese Längsnase sorgtdafür, daß die Klauen im geschlossenen Zustand aus dem Gehäuse herausgedrückt werden, so daß eine einwandfreie Montage auch dann möglich ist, wenn das Montageelement über Kopf in einen Kabelführungskanal eingesetzt werden soll.

Als Alternative bietet sich auch die Verwendung einer Feder an, die zwischen Deckelteil und Blechteil eingelegt wird und die Klauen im geschlossenen Zustand entgegen der Schwerkraft aus dem Gehäuse herausdrückt.

Die beiden Blechteile zwischen den angeformten Klauen besitzen je eine Gabel, wobei vorzugsweise eine Gabel durch zweimaliges Abwinkeln in eine andere Ebene verlegt ist. Mit den Gabeln wirkt ein doppelter Exzenter zusammen, dessen Exzenterteile vorzugsweise in zwei zueinander parallelen Ebenen liegen. Die Verwendung eines doppelten Exzenters hat den Vorteil, daß beim Spreizen oder Schließen der Klauen beide Blechteile gegeneinander verschoben werden, so daß sich das Montageelement beim Montieren oder Demontieren in der Nut nicht verschiebt.

Exzenter und Gabeln Hegen* vorzugsweise im Bereich eines Betätigungsgehäuses, der an einer Schmalseite der Wanne angeformt ist und mit dieser zusammen das Bodenteil bildet. Halteteil und Betätigungsteil sind auf diese Weise eindeutig voneinander getrennt. Das Betätigungsteil kann immer gleich ausgebildet sein, während das Halteteil an die Gegebenenheiten des Einzelfalles angepaßt werden kann.

Wie bereits weiter oben erläutert, wird der Kabelkanal durch eingehängte Trennwände abgeteilt. Um zu verhindern, daß diese Trennung im Bereich des Montageelements unterbrochen wird, ist auch auf dem Betätigungsgehäuse vorzugsweise eine Trennwand vorgesehen. Der Zugang zum Exzenter erfolgt vorteilhafterweise über eine rohrförmige Öffnung auf der Oberseite des Betätigungsgehäuses.

Gemäß einer vorteilhaften Weiterbildung der Erfindung dienen die Führungsstifte gleichzeitig zur Befestigung des Deckelteils mit dem Bodenteil. Dabei erfolgt die Verbindung beispielsweise durch Schrauben, Kleben oder Ultraschallschweißen.

Weitere Ausgestaltungen der Erfindung sowie deren Vorteile ergeben sich aus den Unteransprüchen in Verbindung mit der nachfolgenden Beschreibung eines Ausführungsbeispiels anhand der Zeichnung. Es zeigen
Fig. 1 einen Ausschnitt aus einem Längsschnitt I-I durch ein Bodenteil,
Fig. 2 einen Ausschnitt aus einer Draufsicht auf das Bodenteil,
Fig. 3 eine Draufsicht auf ein Blechteil,
Fig. 4 eine Seitenansicht des Blechteils,
Fig. 5 einen Ausschnitt aus einem Längsschnitt VI-VI durch ein Montageelement mit eingesetztem Exzenter und eingesetztem Blechteil,
Fig. 6 eine Draufsicht auf den Schnitt V-V durch das Montageelement mit eingesetztem Exzenter und eingesetzten Blechteilen, wobei die Klauen geschlossen sind,
Fig. 7 einen Querschnitt VII-VII durch die Anordnung der Fig. 6, wobei Kabelführungskanal, Längsnut und Deckelteil zusätzlich sichtbar sind,
Fig. 8 eine Draufsicht entsprechend Fig. 6 mit gespreizten Klauen, Fig. 9 einen Querschnitt IX-IX durch Fig. 8, Fig. 10 eine Draufsicht entsprechend Fig. 6 mit verspannten Klauen und
Fig. 11 einen Querschnitt XI-XI durch Fig. 10.

In den Fig. 1 und 2 erkennt man ein Bodenteil 1, welches durch eine flache, rechteckige Wanne 2 und ein an dessen Schmalseite angeformtes Betätigungsgehäuse 3 gebildet wird. An den Längsseiten der Wanne 2 befinden sich Stützfüße 4. Die Seitenwände 5 der Wanne 2 sind so geformt, daß sie ein (hier nicht dargestelltes) Deckelteil aufnehmen können. Im Zentrum der Wanne 2 befindet sich ein Längsschlitz 13. Zu beiden Seiten dieses Längsschlitzes 13 sind in regelmäßigen Abständen Raumnocken 6 mit einer schrägen Rampe 7 angeformt. In der Wanne zwischen den Seitenwänden 5 und dem Längsschlitz 13 sind ebenfalls in regelmäßigen Abständen Führungsstifte 12 angeformt.

An der Unterseite des Betätigungsgehäuses 3 ist eine zentrale Führungsnase 8 vorgesehen, die das Einsetzen des Montageelements in die Nuten des Kabelführungskanals erleichtert. Die Oberseite des Gehäuseteils 3 ist mit einer zentrischen Öffnung 9 versehen, in die ein (hier nicht dargestellter) Exzenter eingesetzt werden kann. An der Oberseite des Betätigungsteils 3 ist ferner eine Trennwand 10 sowie ein Isolierstoffrohr 11 angeordnet. Das Rohr 11 ermöglicht ein Zugang zum Exzenter, um diesen beispielsweise mit Hilfe eines Schraubendrehers betätigen zu können.

Die Fig. 3 und 4 zeigen ein Blechteil 20, in dem in regelmäßigen Abständen Führungslöcher 21, die einen stumpfen Winkel bilden, eingestanzt sind. Diese Führungslöcher 21 wirken mit den Führungsstiften 12 in der Wanne 2 zusammen. An den Blechteilen 20 sind in regelmäßigen Abständen Blechfahnen 26 rechtwinklig abgebogen, an denen wiederum rechtwinklig abgebogen amboßförmige Klauen 22 angeformt sind. Am rechten Ende des Blechteils 20 befindet sich eine erste Gabel 23, wobei die Gabelebene durch zweimaliges Abbiegen des Blechs aus der Ebene des Blechteils 20 heraus verlegt wurde. Am linken Ende des Blechteils 20 befindet sich eine zweite Gabel 24. Durch Abtrennen an einer gestrichelt dargestellten Trennlinie 25 können aus einem Stanz- und Biegeteil beide Blechteile 20 hergestellt werden. Beim Einsetzen in die Wanne 2 kommen dann die Gabeln der beiden Blechteile in dem Betätigungsgehäuse 3 übereinander zu liegen und die Klauen 22 der beiden Blechteile können sich störungsfrei aneinander vorbei bewegen.

Fig. 5 zeigt einen Längsschlitz durch ein Montageelement, bestehend aus Wanne 2, Betätigungsgehäuse 3 und Deckelteil14. Man erkennt, wie die Klauen 22 und die Blechlappen 26 durch den Längsschlitz 13 hindurchgreifen können. Man erkennt ferner einen doppelten Exzenter 34 mit einem ersten Exzenterteil 31, welches mit der Gabel 24 zusammenwirkt, und einem zweiten Exzenterteil 33, welches mit der Gabel 23 zusammenwirkt. Zur Führung und Halterung der Gabeln 23, 24 sind Scheiben 30, 32, 35 vorgesehen.

Die Fig. 6-11 zeigen die Stellung von Exzenterkopf 34, Blechteilen 20 und Klauen 22, wobei die Fig. 6 und 7 die Klauen in geschlossenem Zustand, die Fig. 8 und 9 die Klauen in gespreiztem Zustand und die Fig. 10 und 11 die Klauen in gespreiztem und verspanntem Zustand zeigen.

Bei geschlossenen Klauen liegen die Blechlappen 26 auf dem Boden der Wanne 2 auf. Eine am Deckelteil 14 angeformte, zum Längsschlitz 13 hinzeigende Längsnase 15 drückt dabei die Blechteile 20 auf den Wannenboden, so daß die Klauen 22 aus dem Schlitz 13 herausgedrückt werden. Dies erleichtert das Montieren und Demontieren des Montageelements. Im geschlossenen Zustand der Klauen 22 kann das Montageelement in einfacher Weise in die C-förmige Nut 31 der Montagerückwand 30 eines Kabelführungskanals eingesetzt werden.

In der gespreizten Stellung der Fig. 8 und 9 hat der Exzenter 34 eine Drehung um ca. 90° ausgeführt. Die Blechteile 20 haben unter dem Einfluß der Führungsstifte 12 und der einen stumpfen Winkel bildenden Führungslöcher 21 eine Bewegung nach außen ausgeführt, was den Spreizvorgang ausgelöst hat. Die Blechlappen 26 beginnen gerade, die Rampen 7 der Raumnocken 6 hinaufzugleiten.

Den gespreizten Zustand der Klauen 22 erkennt man gut in Fig. 9. Die Klauen 22 greifen bereits hinter den C-förmigen Querschnitt der Nut 31. Die Verbindung ist jedoch noch so lose, daß das Montageteil im Bedarfsfall leicht in der Nut hin-und hergeschoben werden kann.

In verspanntem Zustand der Klauen 22 gemäß den Fig. 10 und 11 hat der Exzenter 34 eine weitere 90°-Drehung durchgeführt. Die Blechlappen 26 der Blechteile 20 sind über die Rampen 7 auf die Raumnocken 6 hochgelaufen. Dadurch werden die Klauen 22 an den C-förmigen Querschnitt der Nut 31 angezogen, was besonders gut in Fig. 11 zu erkennen ist. Im verspannten Zustand stützen sich beide Reihen von Stützfüßen 4 gegen die Montagerückwand des Kabelführungskanals 30 ab, wodurch die Kräfte, die auf das Montage element ausgeübt werden, gleichmäßig auf den Kabelführungskanal übertragen werden.

Da die äußeren Kräfte, die auf den Kabelführungskanal übertragen werden sollen, primär auf das Deckelteil14 ausgeübt werden, empfiehlt sich eine Verbindung zwischen Deckelteil 14 und Bodenteil 2 nicht nur im Bereich des Randes 5 sondern möglichst über die gesamte Fläche. Da dies nicht möglich ist, werden die Führungsstifte 12 sowie die Raumnocken 6 für die Befestigung zwischen Bodenteil und Deckelteil benützt, wobei die Befestigung mittels Schrauben, Kleben, Schweißen usw. erfolgen kann. Bei dem in den Figuren dargestellten Ausführungsbeispiel eines Montageelements sind Bodenteil und Deckelteil - in Längsrichtung des Montageelements gesehen - an insgesamt sechs Reihen von Befestigungspunkten miteinander verbunden, wodurch sich eine sehr stabile Verbindung ergibt und das Montageteil selbst eine hohe innere Stabilität aufweist.

## Patentansprüche

1. Montageelement für Kabelführungskanäle (30) aus Kunststoff, die insbesondere zur Montage an Gebäudewandungen bestimmt sind und einen rechteckigen Querschnitt, eine der Montagewand gegenüberliegende, mit einer Abdekkung verschließbare offene Seite und an der Innenseite der Montagewand längslaufende Nuten (31) besitzen, in die Trennwände und/oder Montageplatten einhängbar sind, wobei das Montageelement
- ein Bodenteil (1), das als flache rechteckige Wanne (2) ausgebildet ist und an seinen Längsseiten Stützfüße (4), die an der Innenseite der Montagewand (30) aufsitzen, besitzt,
- ein Deckelteil (14), das auf das Bodenteil (1) aufsetzbar und mit diesem fest verbindbar ist
- aufweist, gekennzeichnet durch die folgenden Merkmale:
- das Bodenteil (1) ist einstückig ausgebildet,
- die Wanne (2) besitzt einen zentrischen Längsschlitz (13),
- zu beiden Seiten des Längsschlitzes (13) sind an der Innenseite der Wanne (2) Raumnocken (6) mit einer Rampenfläche (7) angeformt,
- zu beiden Seiten des Längsschlitzes (13) sind an der Innenseite der Wanne (2) Führungsstifte (12) angeformt,
- in die Wanne (2) sind zwei gestanzte und gebogene Blechteile (20) eingelegt,
- jedes Blechteil (20) besitzt längliche, einen stumpfen Winkel bildende Führungslöcher (21), die mit den Führungsstiften (12) zusammenwirken,
- an jedem Blechteil (20) sind Klauen (22) angeformt, die durch den Mittelschlitz (13) greifen und bis in die längslaufenden Nuten (31) an der Montagewand (30) des Kabelführungskanals reichen,
- an einem der einander zugeordneten Enden der Blechteile (20) ist je eine Gabel (23, 24) angeformt,
- an der den Gabeln (23, 24) zugeordneten Schmalseite der Wanne (2) ist ein Betätigungsgehäuse (3) angeformt,
- in dem Betätigungsgehäuse (3) ist ein Exzenter (34) von außen zugänglich drehbar gelagert,
- der Exzenter (34) verschiebt die Blechteile (20) in Längsrichtung, wobei sich die Klauen (22) unter der Wirkung der Führungsstifte (12) u-d -löcher (21) spreizen oder schließen und unter der Wirkung der Raumnocken (6) an das Bodenteil (1) annähern, oder vom Bodenteil (1) entfernen.

2. Montageelement nach Anspruch 1, gekennzeichnet durch das Merkmal:
- das Deckelteil (14) besitzt eine zum Längsschlitz (13) hinzeigende Längsnase (15).

3. Montageelement nach Anspruch 1, gekennzeichnet durch das Merkmal:
- zwischen Deckelteil (14) und Blechteilen (20) ist eine Feder eingelegt.

4. Montageelement nach Anspruch 1, 2 oder 3, gekennzeichnet durch das Merkmal:
- das Bodenteil (1) besitzt in die längslaufenden Nuten (31) der Montagewand (30) reichende Führungsnasen (8).

5. Montageelement nach einem der Ansprüche 1 bis 4, gekennzeichnet durch das Merkmal:
- die Gabel (23) des einen Blechteils (20) ist durch zweimaliges Abwinkeln in eine zweite Betätigungsebene verlegt.

6. Montageelement nach einem der Ansprüche 1 bis 5, gekennzeichnet durch das Merkmal:
- die Blechteile (20) sind symmetrisch und durch Trennen entlang einer Trennlinie (25) aus einem einzigen Blechteil hergestellt.

7. Montageelement nach einem der Ansprüche 1 bis 6, gekennzeichnet durch das Merkmal:
- die Klauen (22) besitzen Amboßform.

8. Montageelement nach einem der Ansprüche 1 bis 7, gekennzeichnet durch die Merkmale:
- der Exzenter (34) ist als doppelter Exzenter ausgebildet,
- beide Blechteile (20) werden zum Spreizen oder Schließen der Klauen (22) gegeneinander verschoben.

9. Montageelement nach Anspruch 8, gekennzeichnet durch das Merkmal:
- der Exzenter (34) ist als doppelter Exzenter in zwei Ebenen ausgebildet.

10. Montageelement nach einem der Ansprüche 1 bis 9, gekennzeichnet durch das Merkmal:
- auf dem Betätigungsgehäuse (3) ist eine Trennwand (10) vorgesehen.

11. Montageelement nach einem der Ansprüche 1 bis 10, gekennzeichnet durch das Merkmal:
- auf dem Gehäuseteil (3) ist eine rohrförmige Öffnung (11) vorgesehen, die den Zugang zum Exzenter (34) ermöglicht.

12. Montageelement nach einem der Ansprüche 1 bis 11, gekennzeichnet durch das Merkmal:
- die Führungsstifte (12) dienen gleichzeitig zur Befestigung des Deckelteils (14) mit dem Bodenteil (1).

## Revendications

1. Elément de montage pour canalisations de câblage electrique (30) en matière plastique qui sont notamment destinées à être montées sur les parois de bâtiments et possèdent une section rectangulaire, un côté ouvert en vis-à-vis de la paroi de montage qui peut être fermé par un couvercle, et des rainures (31) s'étendant longitudinalement sur le côté intérieur de la paroi de montage, dans lesquelles peuvent être accrochées des cloisons séparatrices et/ou des plaques de montage, l'élément de montage présentant:
- une partie de fond (1) qui est configurée en cuvette plate et rectangulaire (2) et possède sur ses côtés longitudinaux des pieds de soutien (4) qui s'appuyent sur le côté intérieur de la paroi de montage (30),
- une partie de couvercle (14) qui peut être montée sur la partie de fond (1) et assemblée fixement à cette dernière,
caractérisé par les caractéristiques suivantes:
- la partie de fond (1) est réalisée en une pièce,
- la cuvette (2) possède une fente longitudinale centrale (13),
- des ergot spatiaux (6), munis d'une face de rampe (7) sont formés sur le côté intérieur de la cuvette (2), des deux côtés de la fente longitudinale (13),
- des axes de guidage (12) sont formés sur le côté intérieur de la cuvette (2), des deux côtés de la fente longitudinale (13),
- deux pièces de tôle découpée et repliée (20) sont insérées dans la cuvette (2),
- chaque pièce de tôle (20) possède des orifices de guidage oblongs (21), qui forment un angle obtus et coopèrent avec les axes de guidage (12),
- sur chaque pièce de tôle (20) sont formées des griffes (22) qui traversent la fente médiane (13) et s'étendent jusque dans les rainures (31) s'étendant longitudinalement sur la paroi de montage (30) de la canalisation de câblage electrique,
- une fourche respective (23, 24) est formée sur chacune des extrémités mutuellement associées des pièces de tôle (20),
- un boîtier d'actionnement (3) est formé sur le côté étroit de la cuvette (2) associé aux fourches (23, 24),
- un excentrique (34) est monté rotatif et accessible de l'extérieur dans le boîtier d'actionnement (3),
- l'excentrique (34) déplace les pièces de tôle (20) dans le sens longitudinal, les griffes (22) s'écartant ou se fermant sous l'action des axes (12) et des orifices (21) de guidage, et se rapprochant ou s'éloignant de la partie de fond (1) sous l'action des ergots spatiaux (6).

2. Elément de montage selon la revendication 1, caractérisé par la caractéristique suivante:
- la partie de couvercle (14) possède un ergot longitudinal (15) dirigé vers la fente longitudinale (13).

3. Elément de montage selon la revendication 1, caractérisé par la caractéristique suivante:
- un ressort est inséré entre la partie de couvercle (14) et les pièces de tôle (20).

4. Elément de montage selon la revendication 1, 2 ou 3, caractérisé par la caractéristique suivante:
- la partie de fond (1) possède des ergots de guidage (8) s'étendant jusque dans les rainures longitudinales (31) de la paroi de montage (30).

5. Elément de montage selon l'une quelconque des revendications 1 à 4, caractérisé par la caractéristique suivante:
- la fourche (23) d'une des pièces de tôle (20) est déplacée, par un double coudage, dans un deuxième plan d'actionnement.

6. Elément de montage selon l'une quelconque des revendications 1 à 5, caractérisé par la caractéristique suivante:
- les pièces de tôle (20) sont symétriques et réalisées par séparation le long d'une ligne de séparation (25) à partir d'une seule et même pièce de tôle.

7. Elément de montage selon l'une quelconque des revendications 1 à 6, caractérisé par la caractéristique suivante:
- les griffes (22) ont une forme d'enclume.

8. Elément de montage selon l'une quelconque des revendications 1 à 7, caractérisé par la caractéristique suivante:
- l'excentrique (34) est réalisé sous la forme d'un excentrique double,
- les deux pièces de tôle (20) sont déplacées l'une par rapport à l'autre afin d'écarter ou de fermer les griffes (22).

9. Elément de montage selon la revendication 8, caractérisé par la caractéristique suivante:
- l'excentrique (34) est réalisé sous la forme d'un excentrique double dans deux plans.

10. Elément de montage selon l'une quelconque des revendications 1 à 9, caractérisé par la caractéristique suivante:
- une paroi séparatrice (10) est prévue sur le boîtier d'actionnement (3).

11. Elément de montage selon l'une quelconque des revendications 1 à 10, caractérisé par la caractéristique suivante:
- une ouverture tubulaire (11), qui permet d'accéder à l'excentrique (34), est prévue sur la partie de boîtier (3).

12. Elément de montage selon l'une quelconque des revendications 1 à 11, caractérisé par la caractéristique suivante:
- les axes de guidage (12) servent simultanément à la fixation de la partie de couvercle (14) avec la partie de fond (1).

## Claims

1. A mounting unit for plastics trunkings (30) which are intended particularly for fitting to building walls and possess a rectangular cross-section, an open side opposite to the mounting all and sealable with a cover, and longitudinal grooves (31) on the inside of the mounting wall in which partition walls and/or prefabricated panels are suspendable, where the mounting building unit
- possesses a bottom part (1) which is designed as a flat rectangular trough (2) and on its longitudinal sides support legs (4) which sit on the inside of the mounting wall (30),
- comprises a lid part (14) which can be positioned on the bottom part (1) and be firmly connected to the latter,
characterised by the following features:
- the bottom part (1) is designed as a single unit,
- the trough (2) possesses a central longitudinal slot (13),
- on both sides of the longitudinal slot (13) space cams (6) with an inclined surface (7) are integrally moulded with the inside of the trough (2),
- on both sides of the longitudinal slot (13) guide rods (12) are integrally moulded with the inside of the trough (2),
- two punched and curved plate parts (20) are inserted into the trough (2),
- each plate part (20) possesses elongated guide holes (21) forming an obtuse angle, which interact with the guide rods (12),
- claws (22) are integrally moulded with each plate part (20), which act through the centre slot (13) and extend into the longitudinal grooves (31) on the mounting wall (30) of the trunking,
- a fork (23, 24) is integrally moulded with each of the mutually assigned ends of the plate parts (20),
- an actuation housing (3) is integrally moulded with the narrow side of the trough (2) assigned to the forks (23, 24),
- an eccentric (34) accessible from the outside is rotatably supported in the actuation housing (3),
- the eccentric (34) displaces the plate parts (20) in a longitudinal direction, the claws (22) expanding or closing under the effect of the guide rods (12) and guide holes (21) and approaching the bottom part (1) or moving away from the bottom part (1) under the effect of the space cams (6).

2. Mounting unit according to claim 1, characterised by the feature:
- the lid part (14) possesses a longitudinal projection (15) pointing towards the longitudinal slot (13).

3. Mounting unit according to claim 1, characterised by the feature:
- a spring is inserted between lid part (14) and plate parts (20).

4. Mounting unit according to claims 1, 2 or 3, characterised by the feature:
- the bottom part (1) possesses guide projections (8) extending into the longitudinal grooves (31) of the mounting wall (30).

5. Mounting unit according to any one of claims 1 to 4, characterised by the feature:
- the fork (23) of one plate part (20) is displaced by twofold bending into a second actuation plane.

6. Mounting unit according to any one of claims 1 to 5, characterised by the feature:
- the plate parts (20) are symmetrical and manufactured by separation along a separation line (25) out of a single plate part.

7. Mounting unit according to any one of claims 1 to 6, characterised by the feature:
- the claws (22) are in the shape of an anvil.

8. Mounting unit according to any one of claims 1 to 7, characterised by the features:
- the eccentric (34) is designed as a double eccentric,
- both plate parts (20) are displaced against one another for the expansion or closing of the claws (22).

9. Mounting unit according to claim 8, characterised by the feature:
- the eccentric (34) is designed as a double eccentric in two planes.

10. Mounting unit according to any one of claims 1 to 9, characterised by the feature:
- a partition wall (10) is provided on the actuation housing (3).

11. Mounting unit according to any one of claims 1 to 10, characterised by the feature:
- on the housing part (3) is provided a tubular opening (11) which makes possible access to the eccentric (34).

12. Mounting unit according to any one of claims 1 to 11, characterised by the feature:
- the guide pins serve simultaneously for the fastening of the lid part (14) to the bottom part (1).
